# EUROPÄISCHE PATENTSCHRIFT

(11) **EP 1 695 931 B1**
(45) Veröffentlichungstag und Bekanntmachung des Hinweises auf die Patenterteilung: **30.09.2009**
(21) Anmeldenummer: 06114361.6
(22) Anmeldetag: 22.12.2001
(51) Int. Cl.: B65H 3/08, B65H 3/48, B65H 3/00

(54) **Einrichtung zur Vereinzelung von Druckplatten**
Device for separating printing plates
Dispositif pour séparer des plaques d'impression

(30) Priorität: 29.01.2001 DE 10104078
(43) Veröffentlichungstag der Anmeldung: 30.08.2006
(62) Teilanmeldung aus: 01130773.3
(73) Patentinhaber: Heidelberger Druckmaschinen Aktiengesellschaft, 69115 Heidelberg (DE)
(72) Erfinder: Köster, Oliver, 24229 Schwedeneck (Sprenge) (DE); Mühlena, Thorsten, 24536 Neumünster (DE)

(56) Entgegenhaltungen:
- EP-A- 0 436 892
- WO-A-00/76899
- DE-A- 4 210 024
- US-A- 3 997 153

## Beschreibung

Die Erfindung betrifft eine Einrichtung zum Vereinzeln von blattartigen, flächigen Elementen, insbesondere von zu belichtenden Druckplatten, von einem Stapel derartiger Elemente, bevorzugt für eine automatische Ladevorrichtung für einen Druckplattenbelichter, mit einem Organ zur Erfassung des im Stapel jeweils oberen bzw. vorderen Elementes wenigstens im Verlauf eines Randes.

Insbesondere für das automatische Laden eines Druckplattenbelichters, bevorzugt zur Belichtung von Druckplatten für die Verwendung in einer Offset-Druckmaschine, aber auch in anderen Speicherbereichen, werden blattartige, flächige Elemente in einem Stapel bereitgehalten bzw. bevorratet, sei es flach übereinander liegend oder aneinanderlehnend und stehend. Unabhängig von der Oberflächenbeschaffenheit kommt es dabei zumeist zu flächigen Anhaftungen aufeinanderfolgender Elemente, wobei die jeweilige Oberflächenbeschaffenheit Anhaftungen oder sogar Verklebungen noch begünstigen kann. Für einen Ladevorgang müssen aber derartige Elemente üblicherweise nacheinander vereinzelt, also jeweils vom Stapel getrennt werden. Dies muss zuverlässig geschehen, sollen nicht im nachfolgenden Arbeitsschritt Störungen auftreten. Für einen automatischen Ladevorgang soll auch die zuverlässige Trennung wie der Ladevorgang selbst vom Automatismus selbst gewährleistet sein, ohne dass eine Überwachung oder ein Eingriff durch eine Bedienungsperson erfolgen muss, wodurch der Automatismus durchbrochen und insgesamt in Frage gestellt würde.

Diese geforderte Zuverlässigkeit ist insbesondere bei so genannten Autoloadern für Druckplattenbelichter nicht zufrieden stellend verwirklicht und daher ein Problempunkt.

In der DE 42 10 024 A1 wird zur Lösung dieses Problems vorgeschlagen, dass die oberste Platte eines Druckplattenstapels mit relativ zueinander höhenverfahrbaren Saugfüßen angehoben wird.

Die Platte wird zunächst gemeinsam von allen Saugfüßen einer Saugplatte angesaugt, während sich diese Saugfüße dafür in einer Ebene befinden. Die Saugplatte wird dann mit der angesaugten Druckplatte deformiert. Hierbei werden die Saugfüße im Bereich des Druckplattenrandes aus der gemeinsamen Saugebene verfahren, während Saugfüße im zentralen Bereich der Druckplatte in der ursprünglichen Ebenen verbleiben. Durch diese Vorrichtung und dieses Verfahren wird die Druckplatte als Ganzes verformt, wofür eine komplexe Anordnung und eine aktive Steuerung der Saugfüße und der Saugplatte notwendig ist.

In der US 3,997,153 wird zur Vereinzelung von Papier vorgeschlagen ein Bogen Papier zunächst mit einer Saugröhre anzuheben, die eine konkav geformte Öffnung aufweist, an die sich das Papier anschmiegt und einen Kurvenverlauf annimmt. Solch ein geformtes starres Saugelement kann zum Vereinzeln von relativ starren Druckplatten nicht ohne Beschädigungen der Druckplatten verwendet werden.

In der WO 00/76899 A1 wird ähnlich wie in der DE 42 10 024 A1 eine verformbare Membran mit Saugelementen vorgeschlagen, die zum Ansaugen einer Leiterplatte so an die Leiterplatte gepresst wird, dass alle Saugelemente in einer Ebene liegen: Beim Anheben der Membran kehrt diese in ihre ursprünglich konvexe Form zurück, wodurch die Leiterbahn deformiert wird. Auch diese Vorrichtung ist durch den benötigten Anpressdruck der Membran auf die Leiterplatte zum Deformieren der Membran für die Vereinzelung von Druckplatten nur begrenzt brauchbar.

In der EP 0 436 892 A2 wird eine Vorrichtung zum Vereinzeln von fotografischen Filmen vorgestellt. Ein oberster Film wird von Saugelementen vom Stapel angesaugt. Die Vorrichtung umfasst einen "Vereinzelner" der von den Saugelementen beabstandet ist. Bei dem "Vereinzelner" handelt es sich um einen Abstandshalter, der an die Oberfläche des zu vereinzelnden Filmes anstößt, bevor die Saugelemente mit dem Film in Kontakt kommen. Der Abstandshalter kann dafür aus einem federnden Material sein. Der Abstandshalter hält Bereiche des angesaugten Filmes von den Saugelementen fern, wodurch sich der Film in diesem Bereich verbiegt. Zum weiteren Unterstützen die Trennung des Films vom Stapel kann Luft zwischen den obersten Film und den Stapel geblasen werden. Durch den Abstandshalter wird ein neues konstruktives Element vorgeschlagen, das in direktem Kontakt mit den zu vereinzelnden Film kommt. Dieses bedeutet zum Einen einen erhöhten konstruktiven Aufwand, zum Anderen wäre, bei der Verwendung dieser Vorrichtung beim Vereinzeln von Druckplatten ein weiteres Element gegeben, was die Druckplatte beschädigen könnte, zumindest aber Druckbelichtungen verursachen könnte.

Der Erfindung liegt die Aufgabe zugrunde, bei einer Einrichtung der eingangs genannten Gattung, die Zuverlässigkeit, vorzugsweise kostengünstig und mit relativ einfachen Mitteln bzw. Umbaumaßnahmen, zu verbessern.

Diese Aufgabe wird in Vorrichtungshinsicht erfindungsgemäß durch eine Einrichtung gelöst, bei der beim Trennen des im Stapel oberen bzw. vorderen Elementes vom Stapel dieses vom Stapel zu trennende Element in einem Randbereich ausgebuchtet, aufgewölbt, ausgebeult oder sonst wie ausgebogen wird.

Wesentlich dabei ist, dass im Randverlauf die flächige Anhaftung des abzunehmenden Elementes am nächstfolgenden Element lokal über einen Abschnitt durchbrochen und gelöst wird, so dass sich diese Störung mit Vorteil beim weiteren Abnehmen leicht fortpflanzt. Bei dem Versuch eines gleichmäßigen oder mittigen Erfassens des flächigen Elementes würde sich ein Luftunterdruck ausbilden, der die Anhaftung begünstigt und verstärkt und sich so einem weiteren Abtrennen des Elementes widersetzt. Wird jedoch, wie erfindungsgemäß vorgesehen, der Randverlauf des abzunehmenden Elementes ausgebuchtet, so kommt es zu lokalen Verwerfungen oder Faltenbildungen, die in günstiger Weise die Anhaftungstendenz stören.

Ein Erfassungsorgan ist dafür derart ausgestaltet, dass der von ihm erfasste Randverlauf des erfassten Elementes wenigstens in einem Abschnitt gewölbt ist.

Es sind prinzipiell die verschiedensten Erfassungselemente denkbar, die so angeordnet oder ausgebildet sein könnten, dass die beim erfindungsgemäßen Verfahren entstehende lokale Störung verwirklicht wird. Denkbar sind zum Beispiel häkchenartige Klauen, Klammern, Reibschlußfinger oder-laschen oder dergleichen mehr.

Häufig werden zum Erfassen und Anheben von blattartigen Elementen Saugelemente vorgesehen, die in verschiedenen Anordnungen oder Anzahlen vorhanden sein könnten. Gerade auch bei Verwendung derartiger Saugelemente kann, wie nach einer Weiterbildung der erfindungsgemäßen Einrichtung vorgesehen, die Erfindung mit einfachen Mitteln und wenigen Veränderungen zuverlässig verwirklicht werden, indem wenigstens eines der Saugelemente weiter von der Oberfläche des anzusaugenden Elementes beabstandet ist als andere der Saugelemente. Bis zu diesem weiter entfernten Saugelement ist der Ansaugweg, der vom Element zurückgelegt wird, größer, so dass sich automatisch an dieser Stelle eine Ausbuchtung oder Auswölbung im Element ergibt, weil das Element an anderen, mehr oder weniger benachbarten Saugelementen eher anschlägt und sich daher gezwungenermaßen durchbiegen muss. Dabei reichen schon einige wenige Millimeter Wegunterschied zumeist aus. Dieser Wegunterschied kann in baulich besonders und überraschend einfacher und kostengünstiger Weise zum Beispiel dadurch erreicht werden, dass bei dem beabstandeteren Saugelement lediglich eine Unterlegscheibe weniger verwendet wird, so dass diese als Distanzstück wegfällt.

Wenigstens ein Luftblasorgan wird erfindungsgemäß bevorzugt dem zu erwartenden Aufwölbungsbereich des zu erfassenden Elementes, also bspw. einem beabstandeteren Saugelement, zugeordnet positioniert. Es können auch weitere Luftblasorgane dort oder im weiteren Umfeld angeordnet werden.

Eine nächste Weiterbildung sieht vor, dass sich das wenigstens eine Luftblasorgan über die gesamte Tiefe des Stapels erstreckt und diesen belüftet und so eine Trennbarkeit der Elemente im gesamten Stapel vorbereitet und unterstützt.

Die Trennung des erfassten Elementes wird daher unterstützt und verstärkt, indem von der Stoßkante des ausgebuchteten Randes her Luft zwischen das abzutrennende Element und den Stapel geblasen wird.

Der gesamte Stapel wird quer zu den Stoßkanten der Elemente belüftet. Die Elemente sind vorzugsweise aneinanderlehnend zu einem Stapel gestellt, wobei die Elemente jeweils an ihrem unteren Rand zum Vereinzeln erfasst werden und entsprechend bevorzugt auch von unten belüftet werden, indem der Stapel auf einen oder mehrere Lüftungsschlitze gestellt ist.

Ein Ausführungsbeispiel, aus dem sich weitere erfinderische Merkmale ergeben, auf das die Erfindung in Ihrem Umfang aber nicht beschränkt ist, ist in der Zeichnung dargestellt. Es zeigen schematisch:
- Fig. 1: eine Unteransicht eines Stapels aus Druckplatten mit einem Erfassungsorgan und
- Fig. 2: einen Schnitt durch den Stapel gemäß Fig. 1 entlang der in Fig. 1 mit II - II bezeichneten strichpunktierten Linie.

Die Figuren 1 und 2 zeigen schematisch, nicht maßstabsgerecht und nur beispielhaft einmal in Fig. 1 eine Unteransicht mit Blick gemäß der in Fig. 2 mit I - I bezeichneten strichpunktierten Linie und einmal in Fig. 2 eine Schnittansicht entlang der in Fig. 1 mit II - II bezeichneten strichpunktierten Linie eines Stapels aus zu belichtenden Druckplatten 1, 1'. Die mit 1' bezeichnete Druckplatte ist jeweils die obere bzw. in dem stehenden Stapel die vordere Platte des Stapels, die zu Beginn ihres Vereinzelungsvorganges bei ihrer Abnahme und Lösung vom Stapel dargestellt ist.

Für die Vereinzelung und Erfassung der Druckplatte ist ein Erfassungsorgan 2 vorgesehen, das Bestandteil einer nicht näher dargestellten Ladeeinrichtung eines ebenfalls nicht dargestellten Druckplattenbelichters sein kann. Das Erfassungsorgan 2 besteht im wesentlichen aus einer Leiste 3, die schwenkbeweglich um eine zu ihrer Erstreckung verlaufende Schwenkachse angeordnet sein kann, um durch eine Schwenkbewegung das Abnehmen der vorderen Druckplatte 1', welches in der Fig. 2 im unteren Bereich der Druckplatte 1 ' gerade erst begonnen hat, in gleicher Richtung fortzuführen, bis die Druckplatte 1' bspw. etwa waagerecht vor dem Stapel in einen Belichter einführbar ist. An der Leiste 3 sind Saugelemente 4, 5 angeordnet, wobei von den Druckplatten 1, 1' und der Leiste 3 in der Fig. 1 nur ein abgebrochener Abschnitt dargestellt ist und entsprechend nur einige Saugelemente 4, 5 dargestellt sind. Durch die Saugelemente 4, 5 wird zur Ansaugung der Druckplatte 1 ' Luft angesaugt und durch angedeutete Schläuche 6 oder dergleichen zu einer nicht dargestellten Pumpeirichtung in Richtung der Pfeile 7 abgeführt. Die Saugelemente 4 sind mit angedeuteten Schraubverbindungen 8 und Unterlegscheiben 9 an der Leiste 3 angeordnet. An den Saugelementen 5 sind die Unterlegscheiben 9 fortgelassen, so daß sie näher an der Leiste 3 angeordnet sind und weiter vom Stapel der Druckplatten 1, 1 ' beabstandet sind.

Wie insbesondere Fig. 1 zeigt, führt dies auf dem Abschnitt der Druckplatte 1', der von den Saugelementen 5 erfaßt wird, zu einer Auswölbung 10, durch die sich in diesem Abschnitt der Bereich der Druckplatte 1 ' von der gestrichelt dargestellten Fluchtlinie 11 der übrigen Bereiche der Druckplatte 1 ' entfernt. In die Auswölbung 10 kann somit Luft eintreten, die ein Ablösen der Druckplatte 1 ' vom Stapel begünstigt.

Fig. 2 zeigt unterhalb des Stapels der Druckplatten 1, 1 ' ein Luftblasorgan 12, das aktiv in Richtung des Pfeiles 13 Luft ansaugt und in die Auswölbung 10 und die Zwischenräume der übrigen Druckplatten 1 über die gesamte Tiefe des Stapels einbläst. Das Luftblasorgan 12 kann bspw. klotzförmig ausgebildet und mit einer Bohrung 14 versehen sein, die sich über die gesamte Tiefe des Stapels über einen Schlitz 15 öffnet.

## Patentansprüche

1. Einrichtung zum Vereinzeln von flächigen Elementen, von einem Stapel derartiger Elemente, mit einem Erfassungsorgan zur Erfassung des im Stapel jeweils oberen, bzw. vorderen Elementes wenigstens im Verlauf eines Randes, wobei
das Erfassungsorgan (2) eine Leiste (3) sowie wenigstens ein erstes Saugelement (4) und wenigstens ein zweites Saugelement (5), welche an der Leiste angeordnet sind umfasst, **dadurch gekennzeichnet, daß** das zweite Saugelement (5) eine geringere Distanz zur Leiste (3) aufweist als das erste Saugelement (4), diese Distanz während des laufenden Betriebes baulich konstant gehalten ist, so dass das zweite Saugelement (5) weiter von der Oberfläche des anzusaugenden Elementes (1') beabstandet ist als das erste Saugelement (4) und somit ein größerer Ansaugweg für das Element (1') entsteht, so dass das erfasste Element (1') durch diese unterschiedlich großen Ansaugwege wenigstens in dem Bereich der Saugelemente (5) gewölbt ist.

2. Einrichtung nach Anspruch 1,
**dadurch gekennzeichnet,**
**dass** das Erfassungsorgan (2) Distanzstücke zwischen der Leiste (3) und den ersten und zweiten Saugelementen (4 und 5) umfasst, die die Distanzen der Saugelemente (4, 5) zur Leiste (3) und so die Ansaugwegunterschiede des Elementes (1') zu den Saugelementen (4, 5) baulich ermöglichen.

3. Einrichtung nach Anspruch 2,
**dadurch gekennzeichnet,**
**dass** die Distanzstücke Unterlegscheiben sind.

4. Einrichtung nach einem der vorherigen Ansprüche,
**dadurch gekennzeichnet,**
**dass** die flächigen Elemente zu belichtende Druckplatten sind, die einem Druckplattenbelichter zugeführt werden sollen.

5. Einrichtung nach einem der Ansprüche 1 bis 4,
**gekennzeichnet durch**
wenigstens ein dem Wölbungsbereich des erfassten Elementes (1') zugeordnetes, unter das erfasste Element (1') blasendes Luftblasorgan (12).

6. Einrichtung nach Anspruch 5,
**dadurch gekennzeichnet,**
**dass** das Luftblasorgan (12) einen sich quer zu den Stoßkanten der Elemente (1) über die gesamte Stapelhöhe erstreckenden Austrittsschlitz (15) aufweist.

## Claims

1. An apparatus for separating flat elements from a stack of such elements, comprising a gripping device for gripping the respective upper or front element of the stack at least along an edge, wherein the gripping device (2) includes a bar (3) and at least a first suction element (4) and at least a second suction element (5), which are arranged at the bar, **characterized in that** the second suction element (5) has a smaller distance to the bar (3) than the first suction element (4), the distance is held constant with regard to structure, during continuous operation, so that the second suction element (5) is spaced further away from the surface of the element (1') to be sucked in than the first suction element (4) and thus a greater suction path is produced for the element (1'), so that the acquired element (1') is curved at least in the region of the suction elements (5) because of the suction paths varying in size.

2. The apparatus according to claim 1, **characterized in that** the acquisition device (2) has spacers between the bar (3) and the first and second suction elements (4 and 5) which, with regard to structure, render possible the distances of the suction elements (4, 5) to the bar (3) and thus the differences in the suction path of the element (1') to the suction elements (4, 5).

3. The apparatus according to claim 2, **characterized in that** the spacers are washers.

4. The apparatus as claimed in any one of the preceding claims, **characterized in that** the flat elements are printing plates to be exposed which are to be loaded in a printing plate exposure device.

5. The apparatus according to one of the claims 1 to 4, **characterized by** an air blowing element (12) which blows air under the acquired element (1') being assigned to at least one curved section of the acquired element (1').

6. The apparatus according to claim 5, **characterized in that** the air blowing element (12) has an exit slot (15) extending over the entire height of the stack, transversely with respect to the butt edges of the elements (1).

## Revendications

1. Dispositif pour séparer des éléments planiformes provenant d'une pile de ces éléments, avec un organe de saisie pour la saisie de l'élément avant respectivement supérieur dans la pile au moins dans le tracé d'un bord, l'organe de saisie (2) présentant une réglette (3) ainsi qu'au moins un premier élément formant ventouse (4) et respectivement un second élément formant ventouse (5) qui sont disposés sur la réglette, **caractérisé en ce que** le second élément formant ventouse (5) présente une distance par rapport à la réglette (3) plus petite que celle du premier élément formant ventouse (4), cette distance étant maintenue constante pendant le fonctionnement du dispositif, de sorte que le second élément formant ventouse (5) est placé à une plus grande distance de la surface de l'élément à aspirer (1') que le premier élément formant ventouse (4) ce qui forme un trajet d'aspiration plus important pour l'élément (1') de sorte que du fait de ces trajets d'aspiration de dimensions différentes, l'élément saisi (1) est bombé au moins dans la zone des éléments formant ventouse (5).

2. Dispositif selon la revendication 1,
**caractérisé en ce que**
l'organe de saisie (2) comporte des pièces d'écartement entre la réglette (3) et les premiers et secondes éléments formant ventouse (4 et 5) qui permettent de maintenir les distances entre les éléments formant ventouse (4, 5) et la réglette (3) et ainsi les différences de trajet d'aspiration entre l'élément (1') et les éléments format ventouse (4, 5).

3. Dispositif selon la revendication 2,
**caractérisé en ce que**
les pièces d'écartement sont des rondelles.

4. Dispositif selon l'une des revendications précédentes,
**caractérisé en ce que**
les éléments planiformes sont des plaques d'impression à photocomposer qui sont amenées à une photocomposeuse de plaques d'impression.

5. Dispositif selon l'une des revendications 1 à 4,
**caractérisé par**
au moins un organe d'insufflation d'air (12) sous l'élément saisi (1') associé à une zone bombée de l'élément saisi (1').

6. Dispositif selon la revendication 5,
**caractérisé en ce que**
l'organe d'insufflation d'air (12) présente une fente de sortie (15) s'étendant transversalement aux bords d'impact des éléments (1) sur l'ensemble de la hauteur de pile.
